# EUROPÄISCHE PATENTSCHRIFT

(11) **EP 3 828 397 B1**
(45) Veröffentlichungstag und Bekanntmachung des Hinweises auf die Patenterteilung: **06.09.2023**
(21) Anmeldenummer: 20203189.4
(22) Anmeldetag: 22.10.2020
(51) Int. Cl.: F01N 13/08, F01N 13/18

(54) **VERBINDUNGSEINHEIT**
CONNECTING UNIT
UNITÉ DE RACCORDEMENT

(30) Priorität: 26.11.2019 DE 102019131891
(43) Veröffentlichungstag der Anmeldung: 02.06.2021
(73) Patentinhaber: Purem GmbH, 66539 Neunkirchen (DE)
(72) Erfinder: Röhr, Benjamin, 73732 Esslingen (DE); Preisser, Elke, 73765 Neuhausen (DE)
(74) Vertreter: Ruttensperger Lachnit Trossin Gomoll

(56) Entgegenhaltungen:
- CN-A- 109 209 594
- JP-A- H03 189 317
- JP-A- 2000 136 722
- US-A1- 2005 127 670

## Beschreibung

Die vorliegende Erfindung betrifft eine Verbindungseinheit zum Verbinden zweier abgasführender Baugruppen einer Abgasanlage einer Brennkraftmaschine, umfassend ein ringscheibenartiges Verbindungselement mit einer einem mit dem Verbindungselement zu verbindenden Gegen-Verbindungselement zugewandt oder/und an diesem anliegend zu positionierenden Verbindungsseite und einer von einer Innenumfangsfläche des Verbindungselements umgrenzten Durchgriffsöffnung sowie ein in die Durchgriffsöffnung eingesetztes, in Richtung einer Rohrlängsachse sich erstreckendes Verbindungsrohr.

In Abgasanlagen von Brennkraftmaschinen in Fahrzeugen werden derartige Verbindungseinheiten eingesetzt, um eine feste und im Wesentlichen abgasdichte Verbindung zwischen verschiedenen abgasführenden Baugruppen herzustellen. Insbesondere werden derartige Verbindungseinheiten im Übergangsbereich zwischen einem sogenannten "Hotend", also einem nahe einer Brennkraftmaschine sehr heiße Abgase führenden Bereich einer Abgasanlage, und einem "Coldend", also einem bereits etwas abgekühlte Abgase führenden Bereich einer Abgasanlage, herzustellen.

Eine Verbindungseinheit gemäß dem Oberbegriff des Anspruchs 1 ist aus der JP 2000 136722 A bekannt. Bei dieser bekannten Verbindungseinheit weist ein in eine Durchgriffsöffnung eines ringscheibenartigen Verbindungselements teilweise eingreifendes Verbindungsrohr eine Mehrzahl von in Umfangsrichtung aufeinander folgenden, kreisförmigen Schweißöffnungen auf, die teilweise von einer Innenumfangsfläche der Durchgriffsöffnung überdeckt sind. Eine an der Außenseite des Verbindungsrohrs und entlang einer Stirnseite des Verbindungselements geführte Schweißnaht greift von außen in die Schweißöffnungen ein.

Aus der US 2005/127670 A1 ist eine Verbindungsbaugruppe gemäß dem Oberbegriff des Anspruchs 5 mit einer Verbindungseinheit bekannt, bei welcher ein Verbindungsrohr in eine Durchgriffsöffnung eines ringscheibenartigen Verbindungselements derart eingesetzt ist, dass dieses an einer Verbindungsseite des Verbindungselements übersteht. Ein mit dem Verbindungselement unter Zwischenlagerung eines ringartigen Dichtungselements zu verbindendes Gegen-Verbindungselement der Verbindungsbaugruppe weist eine Öffnung auf, welche bei miteinander verbundenem Verbindungselement und Gegen-Verbindungselement der Durchgriffsöffnung derart gegenüberliegt, dass der an der Verbindungsseite des Verbindungselements überstehende Teil des Verbindungsrohrs nicht in diese eingreift.

Es ist die Aufgabe der vorliegenden Erfindung, eine Verbindungseinheit zum Verbinden zweier abgasführender Baugruppen einer Abgasanlage einer Brennkraftmaschine vorzusehen, welche bei einfacher Montierbarkeit die Anforderungen an die Abgasdichtigkeit erfüllt.

Erfindungsgemäß wird diese Aufgabe gelöst durch eine Verbindungseinheit zum Verbinden zweier abgasführender Baugruppen einer Abgasanlage einer Brennkraftmaschine gemäß Anspruch 1, umfassend:
- ein ringscheibenartiges Verbindungselement mit einer einem mit dem Verbindungselement zu verbindenden Gegen-Verbindungselement zugewandt oder/und an diesem anliegend zu positionierenden Verbindungsseite und einer von einer Innenumfangsfläche des Verbindungselements umgrenzten Durchgriffsöffnung,
- ein in die Durchgriffsöffnung eingesetztes, in Richtung einer Rohrlängsachse sich erstreckendes Verbindungsrohr.

Die erfindungsgemäße Verbindungseinheit zeichnet sich dadurch aus, dass das Verbindungsrohr mit dem Verbindungselement im Bereich der Innenumfangsfläche durch Verschweißung verbunden ist. Das Verbindungsrohr kann mit einem Zentrierabschnitt an der Verbindungsseite des Verbindungselements überstehen.

In dieser Verbindungseinheit sind verschiedene vorteilhafte Aspekte verwirklicht. Zum einen gewährleistet die Verbindung des Verbindungselements mit dem Verbindungsrohr im Bereich der Innenumfangsfläche des Verbindungsrohrs, dass bei Herstellung der Schweißverbindung Verformungen insbesondere des Verbindungselements weitestgehend vermieden werden können. Damit wird eine sehr gute Gasdichtigkeit bei Erzeugung einer Verbindung zwischen dem Verbindungselement und einem Gegen-Verbindungselement erreicht. Der Aspekt des Bereitstellens eines Zentrierabschnitts an der Verbindungseinheit erleichtert durch die vermittels dieses Zentrierabschnitts eingeführte Zentrierfunktion bezüglich eines Gegen-Verbindungselements den Zusammenbau einer Abgasanlage.

Um die Schweißverbindung zwischen dem Verbindungsrohr und dem Verbindungselement an der Innenumfangsfläche erzeugen zu können, weist das Verbindungsrohr in seinem von der Innenumfangsfläche axial überlappten Längenbereich wenigstens eine eine Rohrwandung des Verbindungsrohrs vollständig durchsetzende Schweißöffnung auf, und das Verbindungsrohr ist durch eine in der wenigstens einen Schweißöffnung gebildete Verschweißung mit dem Verbindungselement verbunden.

Um dabei über einen möglichst großen Umfangsbereich eine derartige Schweißverbindung bereitstellen zu können, weist das Verbindungsrohr eine Mehrzahl von in Umfangsrichtung um die Rohrlängsachse aufeinanderfolgenden Schweißöffnungen auf.

Um bei derartiger Ausgestaltung auch in Umfangsbereichen zwischen unmittelbar aufeinanderfolgenden Schweißöffnungen einen gasdichten Abschluss zwischen dem Verbindungsrohr und dem Verbindungselement bereitstellen zu können, wird vorgeschlagen, dass im Bereich wenigstens eines, vorzugsweise jedes zwischen zwei in Umfangsrichtung unmittelbar aufeinanderfolgenden Schweißöffnungen gebildeten Steges eine die in diesen Schweißöffnungen gebildeten Verschweißungen in Umfangsrichtung verbindende Verschweißung gebildet ist.

Weiter ist vorteilhaft, wenn wenigstens eine, vorzugsweise jede Schweißöffnung in Umfangsrichtung um die Rohrlängsachse langgestreckt ist. Für die Erzeugung einer stabilen, gleichwohl aber gasdichten Anbindung ist es dabei vorteilhaft, wenn ein Umfangsabstand von in Umfangsrichtung um die Rohrlängsachse unmittelbar aufeinanderfolgenden Schweißöffnungen im Bereich von 2 mm bis 6 mm ist, oder/und wenn eine axiale Breite wenigstens einer, vorzugsweise jeder Schweißöffnung im Bereich von 2 mm bis 3 mm ist.

Die Erfindung betrifft ferner eine Verbindungsbaugruppe zum Verbinden zweier abgasführender Baugruppen einer Abgasanlage einer Brennkraftmaschine gemäß Anspruch 5. Diese umfasst eine Verbindungseinheit mit dem vorangehend beschriebenen, erfindungsgemäßen Aufbau und ein mit einer Gegen-Verbindungsseite dem Verbindungselement der Verbindungseinheit zugewandt oder/und daran anliegend zu positionierendes ringscheibenartiges Gegen-Verbindungselement, wobei in dem Gegen-Verbindungselement eine der Durchgriffsöffnung entsprechende Zentrieröffnung vorgesehen ist.

Um dabei eine feste Verbindung zwischen dem Verbindungselement und dem Gegen-Verbindungselement bereitstellen zu können, kann die Verbindungsbaugruppe wenigstens ein Verbindungsorgan zum festen Verbinden des Verbindungselements mit dem Gegen-Verbindungselement umfassen.

Für eine besonders einfach herzustellende, gleichwohl jedoch stabile Verbindung wird vorgeschlagen, dass das wenigstens eine Verbindungsorgan einen das Verbindungselement oder/und das Gegen-Verbindungselement durchgreifenden Verbindungsbolzen umfasst.

Die Zentrierfunktion kann dadurch besonders effizient bereitgestellt werden, dass bei mit dem Verbindungselement verbundenem Gegen-Verbindungselement die Durchgriffsöffnung und die Zentrieröffnung zueinander im Wesentlichen deckungsgleich sind. Deckungsgleich bedeutet im Sinne der vorliegenden Erfindung, dass die beiden Öffnungen mit gleicher Öffnungsquerschnittsgeometrie, gleicher Öffnungsquerschnittsgröße und bezüglich der Rohrlängsachse gleicher radialer Positionierung bereitgestellt bzw. angeordnet sind.

Zum Zentrieren des Verbindungselements bezüglich des Gegen-Verbindungselements kann bei mit dem Verbindungselement verbundenem Gegen-Verbindungselement der Zentrierabschnitt des Verbindungsrohrs in die Zentrieröffnung eingreifen.

Die Erfindung betrifft ferner eine Abgasanlage, umfassend eine erfindungsgemäß aufgebaute Verbindungsbaugruppe, wobei mit dem Verbindungsrohr eine erste abgasführende Baugruppe verbunden ist und mit dem Gegen-Verbindungselement eine zweite abgasführende Baugruppe verbunden ist.

Die vorliegende Erfindung wird nachfolgend mit Bezug auf die beiliegende Figur 1 detailliert beschrieben, welche eine Teil-Längsschnittdarstellung einer Abgasanlage für eine Brennkraftmaschine in einem Fahrzeug darstellt.

In Fig. 1 ist ein Ausschnitt einer allgemein mit 10 bezeichneten Abgasanlage für eine Brennkraftmaschine eines Fahrzeugs zu erkennen. Insbesondere zeigt die Fig. 1 den Übergang zwischen einem so genannten "Hotend" 12 und einem so genannten "Coldend" 14 der Abgasanlage 10. In diesem Bereich sind zwei beispielsweise rohrartige abgasführende Baugruppen 16, 18 der Abgasanlage 10 durch eine Verbindungsbaugruppe 20 miteinander verbunden.

Die Verbindungsbaugruppe 20 umfasst eine vorzugsweise an das "Hotend" 12, also die rohrartige Baugruppe 16, angebundene Verbindungseinheit 22 und ein mit der Verbindungseinheit 22 in nachfolgend beschriebener Art und Weise verbundenes und an das "Coldend" 14 bzw. die Baugruppe 18 angebundenes, ringscheibenartiges Gegen-Verbindungselement 24.

Die Verbindungseinheit 22 umfasst ein mit dem Gegen-Verbindungselement 24 zu verbindendes Verbindungselement 26. Auch dieses ist ringscheibenartig ausgebildet und weist eine beispielsweise kreisartig geformte Durchgriffsöffnung 28 auf. In die Durchgriffsöffnung 28 ist ein in Richtung einer Rohrlängsachse L sich erstreckendes, vorzugsweise im Wesentlichen zylindrisch ausgebildetes Verbindungsrohr 30 eingesetzt. Dabei ist das Verbindungsrohr 30 mit einem Außendurchmesser seiner Rohrwandung 32 auf den Innendurchmesser der Durchgriffsöffnung 28 derart abgestimmt, dass bei in die Durchgriffsöffnung 28 eingesetztem Verbindungsrohr 30 dieses im Wesentlichen spielfrei in der Durchgriffsöffnung 28 aufgenommen ist. In dem von der Innenumfangsfläche 36 axial überlappten Längenbereich weist das Verbindungsrohr 30 im dargestellten Beispiel eine Mehrzahl von in Umfangsrichtung um die Längsachse L aufeinanderfolgenden, vorzugsweise langlochartig ausgebildeten Schweißöffnungen 38 auf. Diese Schweißöffnungen 38 durchsetzen die Rohrwandung 32 des Verbindungsrohrs 30, so dass grundsätzlich im Bereich der Schweißöffnungen 38 bei in die Durchgriffsöffnung 28 eingesetztem Verbindungsrohr 30 die Innenumfangsfläche 36 nach innen hin frei liegt, also nicht überdeckt ist.

Zur Herstellung einer festen Verbindung zwischen dem Verbindungsrohr 30 und dem Verbindungselement 26 wird im Bereich jeder der Schweißöffnungen 38 eine diese vorzugsweise im Wesentlichen vollständig ausfüllende und damit eine materialschlüssige Verbindung des Verbindungsrohrs 30 mit dem Verbindungselement 26 herstellende Verschweißung 37 gebildet. Durch diese Verschweißungen 37 bezüglich der Innenumfangsfläche 36 des Verbindungselements 26 wird eine in Umfangsrichtung nahezu vollständig durchgehende, und somit im Wesentlichen gasdichte materialschlüssige Anbindung des Verbindungselements 26 an das Verbindungsrohr 30 gewährleistet. Um auch im Bereich der in Umfangsrichtung zwischen unmittelbar aufeinander folgenden Schweißöffnungen 38 gebildeten Stege 39 einen gasdichten Anschluss zwischen dem Verbindungsrohr 30 und dem Verbindungselement 26 zu erreichen, können die in den Schweißöffnungen 38 beispielsweise durch ein WIG- Schweißverfahren oder ein MAG- Schweißverfahren gebildeten Verschweißungen 37 über die Stege 39 in Umfangsrichtung hinweg geführt werden, um auch dort Verschweißungen 41 zu bilden. Auch die im Bereich dieser Stege 39 entlang der Innenumfangsfläche des Verbindungsrohrs 30 geführten Verschweißungen 41 führen durch den beim Erzeugen dieser Verschweißungen auftretenden Wärmeeintrag zu einem Materialschluss zwischen dem Verbindungsrohr 30 an seiner Außenumfangsfläche 34 und dem Verbindungselement 26 an seiner Innenumfangsfläche 36. Zum Erzeugen einer derartigen in Umfangsrichtung vollständig unterbrechungsfreien Verschweißung zwischen dem Verbindungsrohr 30 und dem Verbindungselement 26 ist es vorteilhaft, wenn die Stege 41 in Umfangsrichtung einen Länge von etwa 2 mm bis 6 mm aufweisen. Auch ist es vorteilhaft, wenn die Schweißöffnungen 38 eine axiale Breite, also eine Ausdehnung in Richtung der Rohrlängsachse L, im Bereich von 2 mm bis 3 mm aufweisen.

Das Verbindungsrohr 30 steht mit einem Zentrierabschnitt 40 an einer dem Gegenverbindungselement 24 zugewandt zu positionierenden Verbindungsseite 42 des Verbindungselements 26 über das Verbindungselement 26 über. In Entsprechung zur Durchgriffsöffnung 28 des Verbindungselements 26 ist im Gegen-Verbindungselement 24 eine Zentrieröffnung 44 gebildet. Bei mit einer Gegen-Verbindungsseite 46 an der Verbindungsseite 42 des Verbindungselements 26 anliegendem Gegen-Verbindungselement 24 greift der Zentrierabschnitt 40 in die Zentrieröffnung 44 ein und gewährleistet somit eine definierte Positionierung des Gegen-Verbindungselements 24 bezüglich des Verbindungselements 26. Da die Durchgriffsöffnung 28 und die Zentrieröffnung 24 bei aneinander anliegendem Verbindungselement 26 und Gegen-Verbindungselement 24 im Wesentlichen deckungsgleich sind, also aufgrund gleicher Querschnittsgeometrie, gleicher Querschnittsabmessung und gleicher Positionierung bezüglich der Rohrlängsachse A einander im Wesentlichen stufenfrei fortsetzen, greift das Verbindungsrohr 30 mit seinem Zentrierabschnitt 40 derart in die Zentrieröffnung 44 ein, dass die Außenumfangsfläche 34 des Verbindungsrohrs 30 im Bereich des Zentrierabschnitts 40 an einer die Zentrieröffnung 44 umgrenzenden Innenumfangsfläche 48 des Gegen-Verbindungselements 24 anliegen kann, so dass auch in diesem Bereich eine im Wesentlichen gasdichte Verbindung zwischen dem Verbindungsrohr 30 und dem Gegen-Verbindungselement 24 entsteht.

Zur Herstellung einer festen Verbindung zwischen dem Verbindungselement 26 und dem Gegen-Verbindungselement 24 sind mehrere vorzugsweise als Schraubenbolzen ausgeführte Verbindungsorgane 50 vorgesehen. Diese können beispielsweise im Verbindungselement 26 vorgesehene Verbindungsbolzenöffnungen 52 durchgreifen und können auch im Gegen-Verbindungselement 24 vorgesehene Verbindungsbolzenöffnungen 52 durchgreifen, so dass an dem über das Gegen-Verbindungselement 24 überstehenden Enden beispielsweise durch Aufbringen von Muttern oder dergleichen, ein fester Zusammenhalt hergestellt werden kann. Alternativ können beispielsweise die Verbindungsorganöffnungen 54 im Gegen-Verbindungselement 24 als Innengewindeöffnungen ausgebildet sein, in welche zur Herstellung eines festen Anschlusses die Verbindungsorgane 50 eingeschraubt werden können.

Durch die Verbindungsorgane 50 wird das Verbindungselement 26 mit seiner Verbindungsseite 42 bzw. einer dort vorgesehenen, im Wesentlichen planen Oberfläche, gegen die Gegen-Verbindungsseite 46 bzw. eine dort vorgesehene Oberfläche des Gegen-Verbindungselements 24 gepresst, so dass auch in diesem Bereich ein im Wesentlicher gasdichter Anschluss erzielt wird. Dieser kann durch das Positionieren eines Dichtungselements zwischen der Verbindungsseite 42 und der Gegen-Verbindungsseite 46 unterstützt werden. Da bei der Anbindung des Verbindungsrohrs 30 an das Verbindungselement 26 die Verschweißung im Bereich der Innenumfangsfläche 36 des Verbindungselements 26 erfolgt, wird eine durch die beim Verschweißen auftretende Erwärmung indizierte Verformung des Verbindungselements 26 praktisch ausgeschlossen. Dies stellt sicher, dass dieses mit hoher Präzision auch im Bereich seiner Verbindungsseite 42 bereitgestellt wird und somit in Anlagewechselwirkung mit dem Gegen-Verbindungsorgan 24 ein gasdichter Anschluss gewährleistet werden kann.

## Patentansprüche

1. Verbindungseinheit zum Verbinden zweier abgasführender Baugruppen einer Abgasanlage einer Brennkraftmaschine, umfassend:
- ein ringscheibenartiges Verbindungselement (26) mit einer einem mit dem Verbindungselement (26) zu verbindenden Gegen-Verbindungselement (24) zugewandt oder/und an diesem anliegend zu positionierenden Verbindungsseite (42) und einer von einer Innenumfangsfläche (36) des Verbindungselements (26) umgrenzten Durchgriffsöffnung (28),
- ein in die Durchgriffsöffnung (28) eingesetztes, in Richtung einer Rohrlängsachse (L) sich erstreckendes Verbindungsrohr (30),
wobei das Verbindungsrohr (30) mit dem Verbindungselement (26) im Bereich der Innenumfangsfläche (36) durch Verschweißung verbunden ist, **dadurch gekennzeichnet, dass** das Verbindungsrohr (30) in seinem von der Innenumfangsfläche (36) axial überlappten Längenbereich eine Mehrzahl von in Umfangsrichtung langgestreckten und um die Rohrlängsachse (L) aufeinanderfolgenden, eine Rohrwandung (32) des Verbindungsrohrs (30) vollständig durchsetzenden Schweißöffnungen (38) aufweist, und dass das Verbindungsrohr (30) durch eine in der wenigstens einen Schweißöffnung (38) gebildete Verschweißung (37) mit dem Verbindungselement (26) verbunden ist.

2. Verbindungseinheit nach Anspruch 1, **dadurch gekennzeichnet, dass** das Verbindungsrohr (30) mit einem Zentrierabschnitt (40) an der Verbindungsseite (42) des Verbindungselements (26) übersteht.

3. Verbindungseinheit nach Anspruch 1 oder 2, **dadurch gekennzeichnet, dass** im Bereich wenigstens eines, vorzugsweise jedes zwischen zwei in Umfangsrichtung unmittelbar aufeinander folgenden Schweißöffnungen (38) gebildeten Steges (39) eine die in diesen Schweißöffnungen (38) gebildeten Verschweißungen (37) in Umfangsrichtung verbindende Verschweißung (41) über den Steg (39) in Umfangsrichtung hinweg entlang der Innenumfangsfläche (36) gebildet ist.

4. Verbindungseinheit nach einem der Ansprüche 1-3, **dadurch gekennzeichnet, dass** ein Umfangsabstand von in Umfangsrichtung um die Rohrlängsachse (L) unmittelbar aufeinanderfolgenden Schweißöffnungen (38) im Bereich von 2 mm bis 6 mm ist, oder/und dass eine axiale Breite wenigstens einer, vorzugsweise jeder Schweißöffnung (38) im Bereich von 2 mm bis 3 mm ist.

5. Verbindungsbaugruppe zum Verbinden zweier abgasführender Baugruppen (16, 18) einer Abgasanlage einer Brennkraftmaschine, umfassend eine Verbindungseinheit (22) nach einem der vorangehenden Ansprüche und ein mit einer Gegen-Verbindungsseite (46) dem Verbindungselement (26) der Verbindungseinheit (22) zugewandt oder/und daran anliegend zu positionierendes ringscheibenartiges Gegen-Verbindungselement (24), wobei in dem Gegen-Verbindungselement (24) eine der Durchgriffsöffnung (28) entsprechende Zentrieröffnung (44) vorgesehen ist.

6. Verbindungsbaugruppe nach Anspruch 5, **gekennzeichnet durch** wenigstens ein Verbindungsorgan (50) zum festen Verbinden des Verbindungselements (26) mit dem Gegen-Verbindungselement (24).

7. Verbindungsbaugruppe nach Anspruch 6, **dadurch gekennzeichnet, dass** das wenigstens eine Verbindungsorgan (50) einen das Verbindungselement (26) oder/und das Gegen-Verbindungselement (24) durchgreifenden Verbindungsbolzen umfasst.

8. Verbindungbaugruppe nach einem der Ansprüche 5-7, **dadurch gekennzeichnet, dass** bei mit dem Verbindungselement (26) verbundenem Gegen-Verbindungselement (24) die Durchgriffsöffnung (28) und die Zentrieröffnung (44) zueinander im Wesentlichen deckungsgleich sind.

9. Verbindungsbaugruppe nach einem der Ansprüche 5-8, sofern auf Anspruch 2 rückbezogen, **dadurch gekennzeichnet, dass** bei mit dem Verbindungselement (26) verbundenem Gegen-Verbindungselement (24) der Zentrierabschnitt (40) des Verbindungsrohrs (30) in die Zentrieröffnung (44) eingreift.

10. Abgasanlage, umfassend eine Verbindungsbaugruppe (20) nach einem der Ansprüche 5-9, wobei mit dem Verbindungsrohr (30) eine erste abgasführende Baugruppe (16) verbunden ist und mit dem Gegen-Verbindungselement (24) eine zweite abgasführende Baugruppe (18) verbunden ist.

## Claims

1. Connection unit for connecting two exhaust gas-carrying assembly units of an exhaust system of an internal combustion engine, comprising:
- a ring washer-like connection element (26) with a connection side (42) to be positioned such that it faces a counter-connection element (24) to be connected to the connection element (26) or/and is in contact with it and with a passage opening (28) bordered by an inner circumferential surface (36) of the connection element (26), and
- a connection pipe (30), which is inserted into the passage opening (28) and extends in the direction of a pipe longitudinal axis (L),
wherein the connection pipe (30) is connected to the connection element (26) in the area of the inner circumferential surface (36) by welding, **characterized in that** the connection pipe (30) comprises in its length area axially overlapped by the inner circumferential surface (36) a plurality of weld openings (38) elongated in the circumferential direction and succeeding each other about the pipe longitudinal axis (L), passing completely through a pipe wall (32) of the connection pipe (30), and that the connection pipe (30) is connected to the connection element (26) by a weld seam (37) formed in the at least one weld opening (38).

2. Connection unit according to claim 1, **characterized in that** the connection pipe (30) projects with a centering section (40) at the connection side (42) of the connection element (26).

3. Connection unit in accordance with claim 1 or 2, **characterized in that** a weld seam (41) connecting the weld seams (37) formed in the weld openings (38) in the circumferential direction is formed beyond the web (39) in the circumferential direction (39) along the inner circumferential surface (36) in the area of at least one and preferably each web (39) formed between two said weld openings (38) following each other directly in the circumferential direction.

4. Connection unit in accordance with one of the claims 1-3, **characterized in that** a circumferential distance of weld openings (38) following one another directly in the circumferential direction about the pipe longitudinal axis (L) is in the range of 2 mm to 6 mm, or/and that an axial width of at least one and preferably each weld opening (38) is in the range of 2 mm to 3 mm.

5. Connection assembly unit for connecting two exhaust gas-carrying assembly units (16, 18) of an exhaust system of an internal combustion engine, comprising a ring washer-like connection unit (22) in accordance with one of the preceding claims and a counter-connection element (24), which is to be positioned such that it faces the connection element (26) of the connection unit (22) with a counter-connection side (46) or/and is in contact therewith, wherein a centering opening (44) corresponding to the passage opening (28) is provided in the counter-connection element (24).

6. Connection assembly unit in accordance with claim 5, **characterized by** at least one connection member (50) for permanently connecting the connection element (26) to the counter-connection element (24).

7. Connection assembly unit in accordance with claim 6, **characterized in that** the at least one connection member (50) comprises a connection bolt passing through the connection element (26) or/and through the counter-connection element (24).

8. Connection assembly unit in accordance with one of the claims 5-7, **characterized in that** when the counter-connection element (24) is connected to the connection element (26), the passage opening (28) and the centering opening (44) are essentially congruent with one another.

9. Connection assembly unit in accordance with one of the claims 5-8, if referring back to claim 2, **characterized in that** when the counter-connection element (24) is connected to the connection element (26), the centering section (40) of the connection pipe (30) meshes with the centering opening (44).

10. Exhaust system, comprising a connection assembly unit (20) in accordance with one of the claims 5-9, wherein a first exhaust gas-carrying assembly unit (16) is connected to the connection pipe (30) and a second exhaust gas-carrying assembly unit (18) is connected to the counter-connection element (24).

## Revendications

1. Unité de raccordement pour raccorder deux modules de transport de gaz d'échappement d'un système d'échappement d'un moteur à combustion interne, comprenant :
- un élément de raccordement (26) en forme de rondelle avec un côté de raccordement (42) devant être positionné de manière à faire face à un contre-élément de raccordement (24) devant être raccordé à l'élément de raccordement (26) ou/et à être en contact avec celui-ci et avec une ouverture de passage (28) bordée par une surface circonférentielle intérieure (36) de l'élément de raccordement (26), et
- un tuyau de raccordement (30), qui est inséré dans l'ouverture de passage (28) et s'étend dans la direction d'un axe longitudinal du tuyau (L),
dans lequel le tuyau de raccordement (30) est relié à l'élément de raccordement (26) dans la zone de la surface circonférentielle intérieure (36) par soudage, **caractérisé en ce que** le tuyau de raccordement (30) comprend dans sa zone de longueur recouverte axialement par la surface circonférentielle intérieure (36) une pluralité d'ouvertures de soudage (38) allongées dans la direction circonférentielle et se succédant autour de l'axe longitudinal du tuyau (L), traversant complètement une paroi de tuyau (32) du tuyau de raccordement (30), et que le tuyau de raccordement (30) est relié à l'élément de raccordement (26) par une soudure (37) formé dans ladite au moins une ouverture de soudure (38).

2. Unité de raccordement selon la revendication 1, **caractérisée en ce que** le tuyau de raccordement (30) fait saillie avec une section de centrage (40) sur le côté de raccordement (42) de l'élément de raccordement (26).

3. Unité de raccordement selon la revendication 1 ou 2, **caractérisée en ce qu'**une soudure (41) reliant les soudures (37) formées dans lesdites ouvertures de soudure (38) dans la direction circonférentielle est formé au-delà de la bande (39) dans la direction circonférentielle (39) le long de la surface circonférentielle intérieure (36) dans la zone d'au moins une et de préférence de chaque bande (39) formée entre deux desdites ouvertures de soudure (38) se suivant directement dans la direction circonférentielle.

4. Unité de raccordement selon l'une des revendications 1 à 3, **caractérisée en ce qu'**une distance circonférentielle des ouvertures de soudure (38) se suivant directement dans la direction circonférentielle autour de l'axe longitudinal du tuyau (L) est comprise entre 2 mm et 6 mm, ou/et qu'une largeur axiale d'au moins une et de préférence de chaque ouverture de soudure (38) est comprise entre 2 mm et 3 mm.

5. Module de connexion pour connecter deux modules de transport de gaz d'échappement (16, 18) d'un système d'échappement d'un moteur à combustion interne, comprenant une unité de connexion (22) selon l'une des revendications précédentes et un élément de contre-connexion (24) en forme de rondelle, qui doit être positionné de manière à faire face à l'élément de connexion (26) de l'unité de connexion (22) avec un côté de contre-connexion (46) ou/et à être en contact avec celui-ci, dans lequel une ouverture de centrage (44) correspondant à l'ouverture de passage (28) est prévue dans l'élément de contre-connexion (24).

6. Module de connexion selon la revendication 5, **caractérisée par** au moins un membre de connexion (50) pour connecter de manière permanente l'élément de connexion (26) à l'élément de contre-connexion (24).

7. Module selon la revendication 6, **caractérisée en ce que** ledit au moins un membre de connexion (50) comprend un boulon de connexion traversant l'élément de connexion (26) ou/et l'élément de contre-connexion (24).

8. Module selon l'une des revendications 5 à 7, **caractérisée en ce que** lorsque l'élément de contre-connexion (24) est connecté à l'élément de connexion (26), l'ouverture de passage (28) et l'ouverture de centrage (44) sont essentiellement congruentes l'une par rapport à l'autre.

9. Module de connexion selon l'une des revendications 5 à 8, si l'on se réfère à la revendication 2, **caractérisée en ce que**, lorsque l'élément de contre-connexion (24) est connecté à l'élément de connexion (26), la section de centrage (40) du tuyau de connexion (30) s'engrène avec l'ouverture de centrage (44).

10. Système d'échappement comprenant un ensemble de raccordement (20) selon l'une des revendications 5 à 9, dans lequel un premier module de transport de gaz d'échappement (16) est raccordé au tuyau de raccordement (30) et un second module de transport de gaz d'échappement (18) est raccordé à l'élément de contre-connexion (24).
